# EUROPÄISCHE PATENTSCHRIFT

(11) **EP 2 002 757 B1**
(45) Veröffentlichungstag und Bekanntmachung des Hinweises auf die Patenterteilung: **05.08.2009**
(21) Anmeldenummer: 07011449.1
(22) Anmeldetag: 12.06.2007
(51) Int. Cl.: A47C 1/14, A47C 20/02

(54) **Sonnenliege**
Sun bed
Bain de soleil

(43) Veröffentlichungstag der Anmeldung: 17.12.2008
(73) Patentinhaber: Saborowski, Bettina, 14624 Dallgow-Döbertitz (DE)
(72) Erfinder: Saborowski, Bettina, 14624 Dallgow-Döbertitz (DE)
(74) Vertreter: Fischer, Uwe

(56) Entgegenhaltungen:
- WO-A-20/04006722
- US-A- 2 244 435
- US-A- 3 118 152
- US-A- 4 891 854
- US-A- 5 624 157
- US-A- 5 829 080
- US-A1- 2006 112 490

## Beschreibung

Die Erfindung bezieht sich auf eine Sonnenliege. Derartige Sonnenliegen sind beispielsweise aus der deutschen Gebrauchsmusterschrift 20 2005 002 885 U1 bekannt.

Die internationale Patentanmeldung WO 2004/006722 zeigt eine Sonnenliege und eine Polsterauflage mit einem einfügbaren und herausnehmbaren Polsterverschlusselement mit den Merkmalen gemäß dem Oberbegriff der Ansprüche 1 und 6.

Bezüglich einer solchen Sonnenliege liegt der Erfindung die Aufgabe zugrunde, diese hinsichtlich einer bequemeren Liegeposition weiter zu entwickeln.

Diese Aufgabe wird erfindungsgemäß durch eine Sonnenliege mit den Merkmalen gemäß Patentanspruch 1 gelöst. Vorteilhafte Ausgestaltungen der erfindungsgemäßen Sonnenliege sind in Unteransprüchen angegeben.

Ein wesentlicher Vorteil der erfindungsgemäßen Sonnenliege ist darin zu sehen, dass diese ein sehr bequemes Liegen auf dem Bauch ermöglicht, da nämlich der Kopf über der durchgehenden Aussparung liegen oder darin eingeführt werden kann, so dass ein Atmen durch die Polsterauflage und die Trägereinheit "hindurch" möglich ist. Im Unterschied zu bekannten Sonnenliegen ist es also möglich, dass der Kopf eine gerade nach unten orientierte Position einnehmen kann, auch wenn die Person auf dem Bauch liegt. Es ist somit bei der erfindungsgemäßen Sonnenliege nicht erforderlich, den Kopf nach rechts oder nach links zu schwenken, um eine Atmungsmöglichkeit zu schaffen, wenn man auf dem Bauch liegt.

Erfindungsgemäß ist ein Polsterverschlusselement vorhanden, das zum Verschließen der Aussparung in der Polsterauflage geeignet ist, wobei das Polsterverschlusselement auf seiner zur Auflage einer Person bestimmten Personauflageseite größer ist als auf seiner Einführseite, die zum Einführen des Polsterverschlusselements in die Aussparung der Polsterauflage bestimmt ist. Das Polsterverschlusselement bildet somit eine Art "Polsterstöpsel", mit dem sich die Polsterauflage verschließen lässt, wenn man nicht mit dem Bauch auf der Polsterauflage liegen will, sondern beispielsweise mit dem Rücken. Bei Rückenlage ist die Ausnehmung in der Polsterauflage nämlich nicht hilfreich, sondern womöglich störend, so dass ein Verschließen der Ausnehmung ein angenehmeres Liegen ermöglicht. Das Polsterverschlusselement weist auf seiner Personenauflageseite erfindungsgemäß einen Wulstbereich auf, der zur Auflage des Kopfes oder des Nackens ausgeformt ist, um ein noch bequemeres Liegen auf dem Rücken zu ermöglichen.

Gemäß einer vorteilhaften Ausgestaltung der Sonnenliege ist vorgesehen, dass die Öffnungsfläche der Aussparung auf der zur Auflage einer Person bestimmten Personenauflageseite von der Größe und der Kontur her ungefähr der Kopfgröße und der Kopfkontur eines durchschnittlich gewachsenen Menschen entspricht; bei einer solchen Größenwahl wird ein optimaler Liegekomfort erreicht.

Vorzugsweise sind die Öffnungsflächen der Aussparung auf den beiden Seiten der Polsterauflage unterschiedlich groß. Eine solche Formgestaltung der Aussparung ermöglicht es, dass für Personen mit einem relativ großen bzw. breiten Kopf eine Aufnahme im oberen Polsterbereich und für Personen mit einem kleineren Kopf eine Auflage zwischen den beiden Polsterauflageseiten - also weiter "unten" - geschaffen wird; denn kleinere Köpfe werden zumindest ein wenig in die Aussparung hineingleiten, wenn diese auf der Personauflageseite zu groß ist. Verjüngt sich hingegen die Ausnehmung in Richtung zur Trägerauflageseite der Polsterauflage, so wird der Kopf in einem Bereich zwischen der Personauflageseite und der Trägerauflageseite aufgefangen und in einem solchen "Mittenbereich" gehalten. Um zu erreichen, dass - wie beschrieben - größere Köpfe oben und kleinere Köpfe weiter unten gehalten werden, wird es also als vorteilhaft angesehen, wenn die Öffnungsfläche der Aussparung auf der zur Auflage einer Person bestimmten Personenauflageseite größer ist als die Öffnungsfläche auf der Trägerauflageseite, die zur Auflage auf der Auflagefläche der Trägereinheit bestimmt ist.

Die beschriebenen unterschiedlichen Öffnungsflächen können beispielsweise dadurch erhalten werden, dass die seitlichen Flanken der Aussparung - im Querschnitt gesehen - zusammenlaufen. Ein solches Zusammenlaufen der seitlichen Flanken der Aussparung kann beispielsweise zumindest annähernd konisch erfolgen.

Besonders bevorzugt weist die Polsterauflage zumindest ein Markierungsmittel auf, das die Personauflageseite der Polsterauflage und/oder die Trägerauflageseite der Polsterauflage erkennen lässt. Solche Markierungsmittel erlauben es somit, die Polsterauflage richtig herum auf der Auflagefläche der Trägereinheit aufzulegen, damit - wie erläutert - beispielsweise die größere Öffnungsfläche der Aussparung oben liegt und die kleinere Öffnungsfläche der Aussparung der Trägereinheit zugewandt ist.

Darüber hinaus wird es als vorteilhaft angesehen, wenn die Markierungsmittel der Polsterauflage auf der Trägerauflageseite angeordnet sind und außerdem eine Fixierungsfunktion aufweisen, durch die die Polsterauflage auf der Trägerauflageseite gehalten bzw. befestigt wird. Bei einer solchen Ausgestaltung weisen die Markierungsmittel also eine Doppelfunktion auf, weil sie außerdem zu einer Fixierung der Polsterauflage auf der Trägereinheit dienen und sicherstellen, dass die Ausnehmungen in Polsterauflage und Trägereinheit stets fluchten.

Das Polsterverschlusselement weist vorzugsweise seitliche Flanken auf, die - im Querschnitt gesehen - zusammenlaufen. Durch eine solche Ausgestaltung der seitlichen Flanken wird erreicht, dass das Verschlusselement nicht durch die Aussparung in der Polsterauflage hindurchrutschen bzw. hindurchfallen kann, da nämlich die seitlichen Flanken ein Blockieren des Polsterverschlusselements in der Ausnehmung hervorrufen.

Besonders bevorzugt verlaufen die seitlichen Flanken des Polsterverschlusselements zumindest annähernd konisch.

Als besonders vorteilhaft wird es angesehen, wenn die Formgestaltung des Polsterverschlusselements im Bereich der seitlichen Flanken zumindest näherungsweise invers zur äußeren Formgestaltung der Flanken der Ausnehmung der Polsterauflage ausgeführt ist, um eine besonders gute Passform des Polsterverschlusselements in der Aussparung zu erreichen.

Als Erfindung wird außerdem eine Polsterauflage mit einem einfügbaren und herausnehmbaren Polsterverschlusselement mit den Merkmalen gemäß Anspruch 6 angesehen.

Die Erfindung wird nachfolgend anhand von Ausführungsbeispielen näher erläutert; dabei zeigen beispielhaft:
- Figur 1: ein Ausführungsbeispiel für eine Sonnenliege im Querschnitt;
- Figur 2: die Sonnenliege gemäß Figur 1 in einer Klappposition, die ein Liegen auf dem Bauch ermöglicht, wobei die Figur 2 die Sonnenliege in einer Sicht von oben zeigt;
- Figur 3: ein zweites Ausführungsbeispiel für eine Sonnenliege, bei der die Polsterauflage einteilig ausgeführt ist;
- Figur 4: ein weiteres Ausführungsbeispiel für eine Sonnenliege, bei der Sonnenliege keine Klappfunktion aufweist;
- Figur 5: ein weiteres Ausführungsbeispiel für eine Polsterauflage für die Sonnenliegen gemäß den Figuren 1 bis 4 in einem Längsschnitt;
- Figur 6: die Polsterauflage gemäß Figur 5 in einem Querschnitt;
- Figur 7: ein Ausführungsbeispiel für eine Polsterauflage mit Markierungs- und Fixiermitteln im Längsschnitt;
- Figur 8: die Polsterauflage gemäß Figur 7 im Querschnitt;
- Figur 9: ein weiteres Ausführungsbeispiel für eine Polsterauflage mit einem zugehörigen Polsterverschlusselement;
- Figur 10: ein weiteres Ausführungsbeispiel für eine Polsterauflage mit Polsterverschlusselement, wobei das Polsterverschlusselement und die Polsterauflage miteinander in Verbindung stehen und
- Figur 11: ein weiteres Ausführungsbeispiel für eine Polsterauflage mit zugehörigem Polsterverschlusselement.

In den Figuren werden der Übersicht halber für identische oder vergleichbare Komponenten stets dieselben Bezugszeichen verwendet.

In der Figur 1 ist ein erstes Ausführungsbeispiel für eine erfindungsgemäße Sonnenliege dargestellt. Die Sonnenliege ist mit dem Bezugszeichen 10 gekennzeichnet.

In der Figur 1 erkennt man, dass eine Trägereinheit 20 der Sonnenliege 10 in drei Abschnitte untergliedert ist; nämlich in einen oberen Abschnitt 30, einen mittleren Abschnitt 40 sowie einen unteren Abschnitt 50. Die drei Abschnitte 30, 40 und 50 sind über Gelenke 60 miteinander verbunden, so dass es möglich ist, die drei Abschnitte zu verschwenken und die Sonnenliege in beliebige Positionen zu klappen. Beispielsweise ist es möglich, die Sonnenliege zusammenzuklappen, um diese platzsparend zu verstauen, oder aber auseinanderzuklappen - wie dies in der Figur 1 gezeigt ist.

Bei der Darstellung gemäß Figur 1 befindet sich die Sonnenliege 10 in einer Position, bei der eine darauf befindliche Person im Wesentlichen sitzen wird. Aufgrund der gelenkigen Verbindung der drei Abschnitte ist es jedoch möglich, den oberen Abschnitt 30 derart zu verschwenken, dass der obere Abschnitt 30 sowie die beiden übrigen Abschnitte 40 und 50 in einer Ebene liegen, so dass eine ebene Auflagefläche 70 gebildet wird. Auf einer solchen ebenen Auflagefläche 70 kann eine darauf befindliche Person auf dem Rücken oder auf dem Bauch liegen.

Außerdem erkennt man in der Figur 1, dass die Sonnenliege 10 mit Beinen 75 sowie mit einer Armlehne 80 ausgestattet sein kann, um den Sitzkomfort zu erhöhen.

Im oberen Abschnitt 30 ist in der Auflagefläche 70 eine durchgehende Aussparung 100 vorgesehen, die es ermöglicht, dass eine auf dem Bauch liegende Person durch die Aussparung hindurchatmen kann. Eine auf der Auflagefläche 70 befindliche Polsterauflage der Sonnenliege 10 ist in der Figur 1 der Übersicht halber nicht dargestellt; eine solche Polsterauflage weist jedoch eine korrespondierende Aussparung auf, wie weiter unten noch näher erläutert werden wird.

In der Figur 2 sieht man die Trägereinheit 20 der Sonnenliege 10 gemäß Figur 1 in einer Sicht von oben. Man erkennt die durchgehende Aussparung 100, die ungefähr die Größe und die Form bzw. Kontur eines durchschnittlichen Kopfes eines durchschnittlich gewachsenen Menschen aufweist. Darüber hinaus sieht man die Armlehnen 80, die sich seitlich an der Trägereinheit 20 der Sonnenliege 10 befinden.

Rechts neben der Sonnenliege 10 ist ein Ausführungsbeispiel für eine Polsterauflage 200 der Sonnenliege 10 dargestellt, die auf die Auflagefläche 70 der Trägereinheit 20 aufgelegt werden kann. Man erkennt, dass die Polsterauflage 200 einen Kopfabschnitt 210, einen mittleren Abschnitt 220 sowie einen unteren Abschnitt 230 aufweist, die durch Nähte 240 voneinander getrennt sind.

Außerdem erkennt man, dass die Polsterauflage 200 eine durchgehende Aussparung 250 aufweist, die von ihrer Größe her und von ihrer Lage innerhalb der Polsterauflage 200 der durchgehenden Aussparung 100 in der Trägereinheit 20 entspricht. Wird somit die Polsterauflage 200 auf die Auflagefläche 70 der Trägereinheit 20 aufgelegt, so wird die durchgehende Aussparung 250 der Polsterauflage 200 zumindest annäherungsweise mit der durchgehenden Aussparung 100 der Trägereinheit 20 fluchten, so dass eine auf dem Bauch liegende Person durch die beiden Aussparungen 250 und 100 hindurch atmen kann.

In der Figur 3 ist ein zweites Ausführungsbeispiel für eine Sonnenliege gezeigt. Im Unterschied zu dem ersten Ausführungsbeispiel gemäß den Figuren 1 und 2 ist bei diesem Ausführungsbeispiel die Polsterauflage 200 einteilig ausgeführt; dies bedeutet, dass Nähte zum Unterteilen der Polsterauflage 200 in unterschiedliche Abschnitte fehlen. Im Übrigen entspricht das zweite Ausführungsbeispiel dem ersten Ausführungsbeispiel gemäß den Figuren 1 und 2.

In der Figur 4 ist ein drittes Ausführungsbeispiel für eine Sonnenliege gezeigt. Bei diesem Ausführungsbeispiel ist die Trägereinheit 20 baulich einteilig und nicht zusammenklappbar ausgeführt. In entsprechender Weise weist auch die Polsterauflage 200 keine Segmentierung bzw. Unterteilung auf.

Die Figuren 5 und 6 zeigen die Polsterauflage gemäß Figur 4 im Längsschnitt (Figur 5) sowie im Querschnitt (Figur 6). Man erkennt unter anderem die durchgehende Aussparung 250, die sich durch die Polsterauflage 200 hindurch erstreckt.

Eine Öffnungsfläche 300 auf der Personenauflageseite 310 der Polsterauflage 200 ist größer als die gegenüberliegende Öffnungsfläche 320 auf der Trägerauflageseite 330 der Polsterauflage 200. Der entsprechende Größenunterschied zwischen der oberen Öffnungsfläche 300 und der unteren Öffnungsfläche 320 beruht auf der Formgestaltung der seitlichen Flanken 340, die die Öffnungsfläche 300 und die Öffnungsfläche 320 miteinander verbinden. Man erkennt, dass die seitlichen Flanken 340 zusammenlaufen bzw. sich verjüngen, beispielsweise konisch.

Die zusammenlaufenden bzw. sich verjüngenden seitlichen Flanken ermöglichen es, dass die Polsterauflage sowohl für Personen mit einem großen Kopfumfang als auch für Personen mit einem kleinen Kopfumfang geeignet ist. So wird nämlich ein großer Kopf oben in der Ausnehmung 250, also relativ nah an der Personenauflageseite 310, gehalten werden, wohingegen ein kleinerer Kopf in die Ausnehmung 250 hineinrutschen wird, so dass ein kleinerer Kopf durch die seitlichen Flanken 340 gehalten werden wird.

In den Figuren 7 und 8 ist ein weiteres Ausführungsbeispiel für eine Polsterauflage 200 dargestellt. Man erkennt, dass die Polsterauflage zusätzliche Markierungsmittel 400 aufweist, die die Trägerauflageseite 330 und die Personenauflageseite 310 der Polsterauflage 200 eindeutig identifizieren. Dies ermöglicht es, die Polsterauflage 200 richtig herum auf die Trägereinheit 20 der Sonnenliege 10 aufzulegen, nämlich so, dass die kleinere Öffnungsfläche 320 auf der Auflagefläche 70 der Trägereinheit 20 aufliegt und die größere Öffnungsfläche 300 nach oben bzw. nach außen gewandt ist und damit einer darauf liegenden Person zugewandt ist.

Vorzugsweise dienen die Markierungsmittel 400 zusätzlich als Fixiermittel, um ein Befestigen der Polsterauflage 200 auf der Auflagefläche 70 zu erreichen. Durch ein solches Fixieren lässt sich ein Verrutschen der Polsterauflage auf der Auflagefläche 70 vermeiden, zumindest reduzieren, wodurch auch sichergestellt wird, dass die Ausnehmung 250 der Polsterauflage und die Ausnehmung 100 der Trägereinheit 20 stets fluchten.

Die Fixierfunktion der Markierungsmittel 400 kann beispielsweise dadurch erreicht werden, dass diese als Klettverschlusselemente ausgestaltet werden, die zu entsprechenden Gegenklettverschlusselementen auf der Auflagefläche 70 der Trägereinheit 20 passen.

Die Figur 8 zeigt die Polsterauflage 200 gemäß Figur 7 nochmals in einem Querschnitt.

In der Figur 9 ist ein Ausführungsbeispiel für ein Polsterverschlusselement 500 gezeigt, das in die Aussparung 250 der Polsterauflage 200 eingeführt werden kann, um diese Aussparung 250 vollständig zu verschließen. Die Funktion des Polsterverschlusselements 500 besteht u. a. darin, auch ein bequemes Liegen auf dem Rücken zu ermöglichen.

Wie sich in der Figur 9 erkennen lässt, ist das Polsterverschlusselement 500 mit seitlichen Flanken 510 ausgestattet, die aufeinander zulaufen und eine insgesamt zumindest annäherungsweise konische Form des Polsterverschlusselements 500 hervorrufen. Demgemäß ist die Verschlussfläche 520 auf der Personauflageseite 530 des Polsterverschlusselements 500 größer als die Einführfläche 540 auf der Einführseite 550 des Polsterverschlusselements.

Vorzugsweise ist das Polsterverschlusselement 500 derart ausgestaltet, dass es sich vollständig in die Aussparung 250 der Polsterauflage einführen lässt, um diese vollständig zu verschließen.

Wie sich in der Figur 9 erkennen lässt, wird aufgrund der konischen Ausgestaltung des Polsterverschlusselements 500 sowie aufgrund der dazu inversen konischen Ausgestaltung der Aussparung 250 erreicht, dass das Polsterverschlusselement 500 nicht durch die Aussparung 250 hindurchrutschen kann; vielmehr wird es bei einem Einführen entlang der Pfeilrichtung P in der Aussparung blockiert werden, so dass eine sichere und feste Lage des Polsterverschlusselements erreicht wird.

Das Polsterverschlusselement 500 weist außerdem vorzugsweise einen Wulstbereich 560 auf, der derart ausgeformt ist, dass bei einem Liegen auf dem Rücken der Kopf oder der Nacken in einer bequemen Position gehalten wird.

In der Figur 10 ist ein weiteres Ausführungsbeispiel für ein Polsterverschlusselement 500 gezeigt. Im Unterschied zu dem Ausführungsbeispiel gemäß Figur 9 ist ein zusätzliches Verbindungsmittel 600 vorhanden, dass das Polsterverschlusselement 500 mit der Polsterauflage 200 verbindet, so dass das Polsterverschlusselement 500 nicht verloren gehen kann. Die Verbindungsmittel 600 können beispielsweise durch ein Verbindungsband gebildet sein.

In der Figur 11 ist ein weiteres Ausführungsbeispiel für ein Polsterverschlusselement 500 gezeigt. Dieses ist mit anders gearteten Verbindungsmitteln 600 ausgestattet, nämlich mit Klettverschlusselementen 610, die mit entsprechend Gegenklettverschlusselementen 620 an der Polsterauflage 200 zusammenwirken und eine Befestigung des Polsterverschlusselements an der Polsterauflage 200 ermöglichen, wenn dieses die Aussparung 250 nicht verschließen soll, beispielsweise weil eine Person mit dem Bauch auf der Polsterauflage 200 liegen möchte.

Die Gegenklettverschlusselemente 620 können beispielsweise am Seitenbereich der Polsterauflage 200 angeordnet sein, wie dies beispielsweise in der Figur 11 gezeigt ist; stattdessen oder zusätzlich können die Gegenklettverschlusselemente auch an anderen Stellen der Polsterauflage 200 angeordnet sein, nämlich beispielsweise auf der Personenauflageseite 310.

### Bezugszeichenliste

- 10: Sonnenliege
- 20: Trägereinheit
- 30: oberer Abschnitt
- 40: mittlerer Abschnitt
- 50: unterer Abschnitt
- 60: Gelenke
- 70: Auflagefläche
- 75: Beine
- 80: Armlehnen
- 100: Aussparung
- 200: Polsterauflage
- 210: Kopfabschnitt
- 220: mittlerer Abschnitt
- 230: unterer Abschnitt
- 240: Nähte
- 250: Aussparung
- 300: obere Öffnungsfläche
- 310: Personenauflageseite
- 320: untere Öffnungsfläche
- 330: Trägerauflageseite
- 340: Flanken
- 400: Markierungsmittel
- 500: Polsterverschlusselement
- 510: Flanken
- 520: obere Verschlussfläche
- 530: Personenauflageseite
- 540: untere Einführfläche
- 550: untere Einführseite
- 600: Verbindungsmittel
- 610: Klettverschlusselemente
- 620: Gegenklettverschlusselemente
- P: Pfeilrichtung

## Patentansprüche

1. Sonnenliege (10),
wobei
die Sonnenliege eine Trägereinheit (20) mit einer Auflagefläche (70) und eine auf die Auflagefläche aufleg- und davon abnehmbare Polsterauflage (200) umfasst,
wobei die Polsterauflage in ihrem zur Auflage des Kopfes einer auf der Sonnenliege liegenden Person vorgesehenen Kopfabschnitt (210) eine durchgehende Aussparung (250) aufweist, die mit einer korrespondierenden durchgehenden Aussparung (100) in der Auflagefläche (70) zusammenpasst oder sich mit dieser zumindest überschneidet, wobei die Sonnenliege ein Polsterverschlusselement (500) aufweist, das zum Verschließen der Aussparung in der Polsterauflage geeignet ist,
**dadurch gekennzeichnet, dass**
- das Polsterverschlusselement auf seiner zur Auflage einer Person bestimmten Personenauflageseite (530) größer ist als auf seiner Einführseite (550), die zum Einführen in die Aussparung der Polsterauflage bestimmt ist, und
- auf der Personenauflageseite des Polsterverschlusselements ein erhabener Bereich (560), insbesondere ein wulstförmiger Bereich, zur Auflage des Kopfes oder des Nackens vorhanden ist.

2. Sonnenliege nach Anspruch 1,
**dadurch gekennzeichnet, dass**
die Öffnungsfläche (300) der Aussparung auf der zur Auflage einer Person bestimmten Personenauflageseite (310) ungefähr der Kopfgröße eines durchschnittlich gewachsenen Menschen entspricht.

3. Sonnenliege nach einem der voranstehenden Ansprüche,
**dadurch gekennzeichnet, dass**
die Öffnungsflächen (310, 320) der Aussparung auf den beiden Seiten (310, 330) der Polsterauflage unterschiedlich groß sind.

4. Sonnenliege nach einem der voranstehenden Ansprüche,
**dadurch gekennzeichnet, dass**
die Öffnungsfläche (300) der Aussparung auf der zur Auflage einer Person bestimmten Personenauflageseite (310) größer ist als die Öffnungsfläche (320) auf der Trägerauflageseite (330), die zur Auflage auf der Auflagefläche der Trägereinheit bestimmt ist.

5. Sonnenliege nach einem der voranstehenden Ansprüche,
**dadurch gekennzeichnet, dass**
die Polsterauflage ein Markierungsmittel (400) aufweist, das die Personenauflageseite und/oder die Trägerauflageseite der Polsterauflage erkennen lässt.

6. Polsterauflage (200) mit einem einfügbaren und herausnehmbaren Polsterverschlusselement für eine Sonnenliege nach einem der voranstehenden Ansprüche, wobei die Polsterauflage in ihrem Kopfabschnitt eine durchgehende Aussparung aufweist und das Polsterverschlusselement (500) zum Verschließen der Aussparung in der Polsterauflage geeignet ist, **dadurch gekennzeichnet, dass**
- das Polsterverschlusselement auf seiner zur Auflage einer Person bestimmten Personenauflageseite (530) größer ist als auf seiner Einführseite (550), die zum Einführen in die Aussparung der Polsterauflage bestimmt ist, und
- auf der Personenauflageseite des Polsterverschlusselements ein erhabener Bereich (560), insbesondere ein wulstförmiger Bereich, zur Auflage des Kopfes oder des Nackens vorhanden ist.

7. Polsterauflage (200) nach Anspruch 6, wobei das Verschlusselement eine zur Innenform der Aussparung passende, insbesondere inverse, Außenform aufweist.

## Claims

1. Sunbed (10), comprising a carrier unit (20) with a contact surface (70) and a pad (200), which can be laid onto and be removed from the contact surface,
wherein the pad comprises a hole (250) at its head section (210), which is meant for a person lying on the sunbed to place the head, the hole matching or at least overlapping with a corresponding hole (100) in the contact surface (70),
wherein the sunbed comprises a pad sealing element (500) adapted to seal the hole in the pad,
**characterized in that,**
- the pad sealing element is wider at its person facing side (530), which is meant for a person to lie on, than at its inserting side (550), which is designated to be inserted into the hole in the pad, and
- the pad sealing element comprises an elevated section (560), for example a bulge section, at the person facing side for placing the head or the neck.

2. Sunbed according to claim 1,
**characterized in that,**
the opening area (300) of the hole at the person facing side (310), which is meant for a person to lie on, approximately matches the size of a head of an average grown person.

3. Sunbed according to any of the preceding claims,
**characterized in that,**
the opening areas (310, 320) of the hole are of different sizes on both sides (310, 330) of the pad.

4. Sunbed according to any of the preceding claims,
**characterized in that,**
the opening area (300) of the hole at the person facing side (310), which is meant for a person to lie on, is wider than the opening area (320) at the carrier unit facing side (330), which is designated to be laid onto the contact surface of the carrier unit.

5. Sunbed according to any of the preceding claims,
**characterized in that,**
the pad comprises a marking (400), which indicates the person facing side and/ or the carrier unit facing side of the pad.

6. Pad (200) with a removable and insertable pad sealing element for a sunbed according to any of the preceding claims, wherein the pad comprises a hole at its head section and wherein the pad sealing element (500) is adapted to seal the hole in the pad, **characterized in that,**
- the pad sealing element is wider at its person facing side (530), which is meant for a person to lie on, than at its inserting side (550), which is designated to be inserted into the hole in the pad, and
- the pad sealing element comprises an elevated section (560), for example a bulge section, at the person facing side for placing the head or the neck.

7. Pad (200) according to claim 6, wherein the pad sealing element has an exterior form, which matches the inner side of the hole, for example an inverse form.

## Revendications

1. Lit de soleil (10) comportant une unité de support (20) avec une surface de support (70) et un coussin (200), qui est applicable sur la surface de support et qui est détachable de la surface de support,
- le coussin présentant un trou (250) dans la section de tête (210), prévue pour y mettre la tête d'une personne qui est couchée sur le lit de soleil,
- le trou se raccordant avec ou au moins s'imbriquant dans un trou (100) correspondant dans la surface de support (70),
- le lit de soleil présentant un élément pour enfermer le coussin (500), qui est approprié pour fermer le trou dans le coussin,
**caractérisé en ce que**
- l'élément pour enfermer le coussin est plus grand sur sa surface d'appui face à personne (530), qui est destinée au support d'une personne, que sur sa surface d'insertion (550), qui est destinée à d'être insérée dans le trou du coussin, et
- il se trouve une région élevée (560), par exemple une région sous forme de bourrelet, pour le support de la tête ou de la nuque, sur la surface d'appui face à personne de l'élément pour enfermer le coussin.

2. Lit de soleil selon revendication 1,
**caractérisé en ce que**
la zone d'ouverture (300) du trou sur la surface d'appui face à personne (310), qui est destinée au support d'une personne, correspond à peu près au gabarit de la tête d'un homme, qui a grandi en moyenne.

3. Lit de soleil selon l'une des revendications précédentes,
**caractérisé en ce que**
les zones d'ouverture (310, 320) du trou sur les deux surfaces (310, 330) du coussin sont différentes par leur gabarit.

4. Lit de soleil selon l'une des revendications précédentes,
**caractérisé en ce que**
la zone d'ouverture (300) du trou sur la surface d'appui face à personne (310), qui est destinée au support d'une personne, est plus grande que la zone d'ouverture (320) sur la surface d'appui face au support (330), qui est destinée à l'appui sur la surface d'appui de l'unité de support.

5. Lit de soleil selon l'une des revendications précédentes,
**caractérisé en ce que**
le coussin présente un moyen de marquage (400), qui laisse témoigner la surface d'appui face à personne et/ou la surface d'appui face au support du coussin.

6. Coussin (200) avec un élément insérable et amovible pour enfermer le coussin pour un lit de soleil selon l'une des revendications précédentes, le coussin présentant un trou dans la section de tête et un élément pour enfermer le coussin (500), qui est approprié pour fermer le trou au coussin,
**caractérisé en ce que**
- l'élément pour enfermer le coussin est plus grand sur sa surface d'appui face à personne (530), qui est destinée au support d'une personne, que sur sa surface d'insertion (550), qui est destinée à d'être insérée dans le trou du coussin, et
- il se trouve une région élevée (560) sur la surface d'appui face à personne de l'élément pour enfermer le coussin, par exemple une région sous forme de bourrelet pour le support de la tête ou de la nuque.

7. Coussin (200) selon revendication 6, l'élément pour enfermer présentant une forme extérieure, qui convient à la forme intérieure du trou ou par exemple est inverse relatif à la forme intérieure du trou.
